# FASCICULE DE BREVET EUROPEEN

(11) **EP 0 212 996 B1**
(45) Date de publication et mention de la délivrance du brevet: **24.03.1993**
(21) Numéro de dépôt: 86401343.8
(22) Date de dépôt: 19.06.1986
(51) Int. Cl.: A47F 5/10, E04H 1/12, E04B 2/74

(54) **Ensemble d'éléments pour l'agencement de salles d'exposition, de magasins et autres lieux**
Elementensatz für die Einrichtung von Ausstellungsräumen, Geschäften und anderen Orten
Set of elements for the arrangement of exhibition halls, shops and other venues

(30) Priorité: 29.08.1985 FR 8512871
(43) Date de publication de la demande: 04.03.1987
(73) Titulaire: CRE ROSSI, F-92322 Chatillon sous Bagneux (FR)
(72) Inventeur: Rossi, Pierre Alain Château de Burlanchères, F-38280 Villette D'Anthon (FR)
(74) Mandataire: Tony-Durand, Serge

(56) Documents cités:
- US-A- 2 754 974
- US-A- 3 235 218
- US-A- 4 434 900
- US-A- 4 450 970
- US-A- 4 508 231

## Description

La présente invention est relative aux éléments utilisés pour l'agencement de salles d'exposition, de magasins et autres lieux.

Plus précisément, elle concerne les éléments d'agencement de ce genre qui comprennent des panneaux verticaux pourvus de rainures horizontales, la section de chacune des rainures du panneau présentant une forme générale en T lui permettant de recevoir un crochet coudé de fixation d'un accessoire d'équipement.

On connaît un tel panneau du US-A-3 235 218. Ce panneau est composé d'un contreplaqué qui sur sa face frontale est pourvu d'évidements horizontaux et recouvert par une feuille comportant des fentes horizontales disposées en regard des évidements du contreplaqué. Ces évidements sont plus larges que les fentes et il est ainsi obtenu des rainures horizontales ayant une forme générale en T. Ces rainures sont destinées à recevoir des crochets de retenue d'accessoires sur le panneau.

On connaît également du US-A-4 508 231 un panneau composé de sections verticales superposées et comportant des deux côtés des rainures dans lesquelles les extrémités de barres, de bras ou d'étagères présentant une forme en crochet peuvent être insérées en vue de leur maintien en place à des niveaux différents sur le panneau.

De tels panneaux ont l'avantage d'être extrêmement pratiques car il est possible d'adapter sur ceux-ci de nombreux accessoires d'équipement, de natures diverses, par exemple des étagères et autres supports destinés à recevoir des objets à présenter. De plus, ces accessoires d'équipement étant fixés de façon amovible, ils peuvent être déplacés à tous moments pour modifier l'agencement prévu ou pour démonter l'ensemble réalisé afin de le stocker en vue d'une nouvelle utilisation des éléments correspondants, lorsque ceux-ci sont employés pour réaliser des agencements dans des expositions temporaires.

Cependant, les panneaux rainurés actuellement employés pour un tel usage ont l'inconvénient d'être relativement lourds et de présenter un prix de revient élevé. Ceci est dû au fait que ceux-ci sont en général constitués par des panneaux relativement épais sur la face avant desquels sont pratiquées des rainures présentant une section coudée. Or, la réalisation de telles rainures est particulièrement onéreuse.

C'est pourquoi la présente invention a pour objet un ensemble d'éléments d' agencement du type en cause, dans lequel les panneaux rainurés sont réalisés de façon différente afin de ne pas comporter les inconvénients des panneaux actuels. Par ailleurs, cet ensemble d'éléments est conçu de manière à augmenter encore les possibilités d'agencement et d'équipement de salles d'exposition, de magasins ou autres lieux similaires.

A cet effet, l'ensemble d'éléments selon l'invention est caractérisé en ce que chacun des panneaux verticaux prévus dans cet ensemble est constitué par un panneau proprement dit sur la face avant duquel sont fixés horizontalement, les uns au dessus des autres, des profilés, en métal ou autre matériau approprié, avec entre eux un intervalle formant l'une des rainures du panneau correspondant, chacun de ces profilés formant à la fois :
- sur le devant, une glissière verticale apte à recevoir une lame décorative faisant partie du présent ensemble d'éléments,
- à l'arrière, et sur chacun de ses bords horizontaux, un décrochement constituant une gorge ouverte dans la rainure correspondante.

Selon une autre caractéristique, chaque panneau vertical du présent ensemble comporte un élément d'encadrement comprenant deux montants verticaux réunis à leur base par un longeron horizontal, un autre longeron étant rapporté à l'extrémité supérieure pour fermer l'élément d'encadrement du panneau.

De préférence, les montants de ces éléments d'encadrement sont pourvus de moyens aptes à permettre la fixation des panneaux verticaux sur des supports appropriés faisant partie du présent ensemble, par exemple des poteaux verticaux pourvus d'un socle inférieur, ces moyens de montage pouvant consister en de simples lumières ménagées dans les montants verticaux pour permettra la fixation de ceux-ci sur des crochets prévus sur les supports correspondants.

Les éléments du présent ensemble permettent de réaliser des panneaux d'exposition pouvant être installés dans une salle d'exposition, un magasin de vente ou tout autre lieu. Cependant, ces éléments peuvent également être utilisés pour la réalisation de meubles susceptibles de servir à l'exposition ou à la présentation d'objets divers.

Des modes particuliers de réalisation de l'invention sont indiqués dans les revendications 4 et 5.

Du reste, d'autres particularités et avantages de l'objet de l'invention apparaitront au cours de la description suivante. Celle-ci est donnée en référence au dessin annexé à simple titre indicatif, et sur lequel :
La figure 1 est une vue en perspective des principaux éléments constitutifs d'un panneau rainuré selon l'invention.
La figure 2 est une vue partielle en coupe verticale d'un tel panneau.
La figure 3 est une vue partielle en coupe horizontale de l'un des bords de ce panneau.
La figure 4 est une vue similaire à la figure 2, mais qui représente une autre forme de réalisation d'un panneau rainuré selon l'invention.
La figure 5 est une vue en perspective représentant un ensemble de panneaux rainurés selon l'invention qui sont susceptibles d'être utilisés pour l'exposition d'objets divers.
La figure 6 est une vue en perspective représentant un mobilier d'exposition réalisé à partir de panneaux rainurés et d'éléments d'agencement selon l'invention.

Comme représenté sur les figures 1 à 3, chaque panneau vertical rainuré du présent ensemble est constitué par un panneau 1 proprement dit sur la face avant 2 duquel sont rapportés des profilés 3 en métal ou autre matériau approprié , par exemple en matière plastique extrudée. Quant au panneau 1 proprement dit, il peut être lui-même en bois, en métal ou autre matériau approprié, son épaisseur pouvant être plus ou moins importante. Les profilés sont fixés horizontalement les uns au dessus des autres, par exemple au moyen de vis 4 en réservant entre eux un intervalle E formant l'une des rainures 5 du panneau correspondant.

Les profilés 3 présentent une section en forme générale de U et leur fond 6 est appliqué contre le panneau 1 correspondant. Toutefois, les bords inférieur et supérieur de ces profilés sont coudés en forme général de S ou de S inversé, de façon à former respectivement :
- sur le devant, une glissière verticale 7 apte à recevoir une lame décorative 8,
- à l'arrière, un décrochement 9 constituant une gorge 10 ouverte dans la rainure correspondante 5 du panneau réalisé.

Ainsi, la section d'ensemble des diverses rainures 5 présente en quelque sorte la forme d'un T dont la tête est disposée verticalement (voir figure 2).

Les lames verticales 8 constituent la face apparente du panneau. Elles peuvent être réalisées en tout matériau voulu, par exemple : bois, métal, matière plastique...Bien entendu, ces lames peuvent être de diverses couleurs et elles peuvent comporter tout revêtement ou tout décor voulu.

Comme réprésenté sur les figures 1 et 3, le panneau rainuré ainsi constitué est disposé entre deux montants désignés chacun par la référence générale 11 et qui sont réunis à leur base par un longeron horizontal 12 de façon à constituer un élément d'encadrement pour le panneau correspondant. A sa part le supérieure cet élément d'encadrement est fermé par un autre longeron horizontal 13 qui est fixé de façon amovible sur les extremités supérieures des montants 11.

Dans l'exemple représenté, chacun de ces montants est constitué par un tube métallique 14 de section carrée ou rectangulaire dont la face interne porte un profilé 15 de section en U. Ce dernier est destiné à recevoir le bord correspondant 16 du panneau 1 respectif, ce bord étant rainuré à la fois sur sa face avant et sur sa face arrière.

De plus, le profilé 15 est disposé en retrait par rapport à la face avant du montant 14 afin de ménager un espace 17 destiné à servir de logement pour l'extrémité correspondante des différents profilés 3 rapportés contre le panneau 1 (voir figure 3). L'agencement est tel que la face avant des ces profilés se trouve située sensiblement sur le même plan vertical que la face correspondante des montants 14. Ainsi, l'ensemble présente un aspect esthétique.

Les montants 14 sont pourvus de moyens permettant leur montage amovible sur des supports appropriés. Dans l'exemple représenté à la figure 1, ces moyens de montage consistent en de simples lumières 18 permettant d'accrocher les montants 14 sur des crochets 19 portés par des poteaux verticaux 20 dont le pied est muni d'un socle 21. Ainsi, il est possible de fixer verticalement un panneau rainuré 22 selon l'invention entre deux poteaux verticaux et on peut réaliser un ensemble de panneaux de présentation tel que celui représenté à la figure 5.

Du fait même de leur structure, les panneaux de cet ensemble peuvent recevoir divers accessoires pourvus de crochets coudés de fixation. Ainsi, ils peuvent recevoir des étagères horizontales 23 ou des étagères inclinées 24 dont l'extrémité arrière est munie de crochets coudés 25. Ces derniers peuvent être engagés dans les rainures 5 en présentant les étagères 23 dans une position inclinée vers le haut, puis en les faisant basculer dans leur position définitive. De préférence, ces étagères sont également pourvues de bras de soutien 26 faisant saillie vers le bas en étant inclinées vers l'arrière. Les extrémités libres 27 de ces bras de soutien peuvent alors être engagées dans une rainure 5 se trouvant à un niveau inférieur à celle à l'intérieur de laquelle sont engagés les crochets 25 (voir figure 2).

Dans ces conditions, les étagères 23 et 24 se trouvent parfaitement immobilisées et elles sont en mesure de recevoir des charges relativement importantes. A ce sujet, il convient de noter qu'en raison même de la structure particulière des panneaux rainurés selon l'invention, et notamment de la présence d'un panneau proprement dit 1 s'étendant de façon continue sur toute la hauteur, ces panneaux ont l'avantage d'être extrêmement robustes et rigides, ce qui leur permet de supporter des charges importantes.

Bien entendu, ces panneaux peuvent recevoir des accessoires d'équipement autres que les étagères 23 et 24. Ainsi ils peuvent recevoir tout autre type de supports susceptibles de supporter des objets à présenter, ces supports étant pourvus de crochets arrière 25, de fixation et éventuellement de bras inférieurs 26 de soutien. Ainsi ces supports peuvent consister en des bras horizontaux ou inclinés pouvant recevoir des cintres à vêtements ou tout autre objet voulu.

La figure 4 représente une variante des panneaux rainurés selon l'invention. Le panneau correspondant est constitué par un panneau proprement dit la sur chacune des faces duquel sont rapportés des profilés 3a identiques au profilé 3 prévu dans la précédente forme de réalisation. Du reste, la disposition de ces profilés est la même, de sorte que le panneau rainuré ainsi constitué, désigné dans son ensemble par la référence générale 22a, peut recevoir des accessoires d'équipement sur l'une et l'autre de ses deux faces. Bien en tendu , un tel panneau 22a peut être combiné avec un ou plusieurs panneaux 22 tels que décrits précédemment. Comme déjà indiqué, ces divers panneaux peuvent être utilisés pour réaliser un ensemble de panneaux d'exposition ou des cloisons de séparation susceptibles d'être équipés d'accessoires divers sur l'une ou moins de leurs deux faces. Cependant, ces panneaux et les autres éléments du présent ensemble peuvent également être employés pour réaliser des meubles à usage divers qui constituent en eux -mêmes l'un des objets de la présente invention.

Ainsi la figure 6 représente un exemple de réalisation d'un meuble constitué par plusieurs panneaux 22 de largeur différente qui sont combinés avec des coffres 28 pour constituer un mobilier d'équipement. Ces divers éléments peuvent alors être réunis au moyen d'organes d'assemblage appropriés. Bien entendu, les panneaux 22 peuvent alors recevoir divers accessoires d'équipement, par exemple des étagères 23.

Mais la réalisation représentée à la figure 6 ne constitue qu'un exemple. En effet, les éléments d'agencement selon l'invention peuvent être utilisés pour réaliser des meubles de type différent. De plus, ces éléments peuvent à tout moment être démontés très facilement pour modifier l'agencement des meubles ainsi réalisés ou en vue de leur stockage jusqu'à une nouvelle utilisation, si ceux-ci sont employés pour la réalisation d'agencement dans des expositions temporaires.

Par ailleurs, les éléments selon l'invention peuvent faire l'objet de diverses variantes. Ainsi, les poteaux verticaux 20 représentés à la figure 5 peuvent être remplacés par tout autre type de supports aptes à supporter les bords des panneaux 22. D'autre part, les montants 11 des éléments d'encadrement peuvent eux -mêmes être réalisés de façon différente.

## Revendications

1. Ensemble d'éléments pour l'agencement de salles d'exposition de magasins, etc, comportant des panneaux verticaux pourvus de rainures horizontales, la section de chacune des rainures du panneau présentant une forme générale en T lui permettant de recevoir un crochet coudé (25) de fixation d'un accessoire d'équipement, caractérisé en ce que chacun de ces panneaux verticaux est constitué par un panneau (1) proprement dit sur la face avant duquel sont fixés horizontalement, les uns au-dessus des autres, des profilés (3), en métal ou autre matériau approprié avec entre eux un intervalle formant l'une des rainures (5) du panneau correspondant, chacun de ces profilés formant à la fois :
- sur le devant, une glissière verticale (7) apte à recevoir une lame décorative (8) faisant partie du présent ensemble d'éléments ;
- à l'arrière et sur chacun de ses bords horizontaux, un décrochement constituant une gorge (10) ouverte dans la rainure correspondante (5).

2. Ensemble d'éléments d'agencement sel on la revendication 1, caractérisé en ce que chaque panneau vertical (22) du présent ensemble comporte un élément d'encadrement comprenant deux montants verticaux (11) réunis à leur base par un longeron horizontal (12), un autre longeron (13) étant rapporté à l'extrémité supérieure pour fermer l'élément d'encadrement du panneau.

3. Ensemble d'éléments d'agencement selon la revendication 2, caractérisé en ce que les montants verticaux (11) sont pourvus de moyens aptes à permettre la fixation des panneaux verticaux (22, 22a) sur des supports appropriés faisant partie du présent ensemble, par exemple des poteaux verticaux (20) pourvus d'un socle inférieur, ces moyens de montage pouvant consister en de simple lumières (18) ménagées dans les montants verticaux pour permettre la fixation de ceux-ci sur des crochets (19) prévus sur les supports correspondants.

4. Ensemble d'éléments d'agencement selon l'une des revendications précédentes, caractérisé en ce que pour l'équipement des panneaux rainurés (22) il comprend divers accessoires, notamment des étagères (23, 24) qui sont pourvus à la fois de crochets de fixation (25) coudés vers le haut et aptes à être engagés dans l'une des rainures horizontales (5) d'un panneau vertical, et des éléments inférieurs de soutien, par exemple des bras inclinés de soutien (26), dont l'extrémité inférieure est susceptible d'être engagée dans un rainure horizontale (5) plus basse du même panneau.

5. Ensemble d'éléments d' agencement selon l'une des revendications précédentes, caractérisé en ce que certains au moins des panneaux rainurés comportent des profilés superposés (3a) sur leurs deux faces, de sorte que ces panneaux (22a) présentent une série de rainures horizontales coudées (5) sur l'une et l'autre de leurs faces pour pouvoir recevoir des accessoires d'équipement sur chacune de celles-ci.

6. Meubles pour salles d'exposition, magasins de vente, etc..., caractérisés en ce qu'ils comportent chacun un ou plusieurs panneaux verticaux rainurés (22, 22a) constitués au moyen des éléments d' agencement selon l'une des revendications précédentes.

## Claims

1. A set of elements for the arrangement of exhibition halls, stores, etc.. comprising vertical panels provided with horizontal grooves, the cross-section of each groove of the panel having the general shape of a T which enables said groove to accomodate a bent hook (25) for the fixation of an outfitting accessory,
**characterized** in that each of said vertical panels is constituted by an actual panel (1) on the front face of which are fixed horizontally above each other profiles (3) made of metal or other suitable material, with an interval therebetween forming one of the grooves (5) of the corresponding panel, each one of said profiles forming at the same time :
- on the front, a vertical sliding channel (7) adapted for accomodating a decorative blade (8) forming part of the present set of elements;
- at the rear, and along each of its horizontal edges, a recessed portion constituting a channel (10) opening into the corresponding groove (5).

2. A set of arrangement elements according to Claim 1, characterized in that each vertical panel (22) of the present set includes a framing element comprising two vertical uprights (11) connected together at their base by a horizontal stringer (12), while a further stringer (13) is added on at the top end of said uprights for closing the framing element of the panel.

3. A set of arrangement elements according to Claim 2, characterized in that the vertical uprights (11) are provided with means adapted for allowing the vertical panels (22, 22a) to be fixed on appropriate support members forming part of the present set, such as for instance vertical posts (20) provided with a pedestal, while said mounting means may consist of simple elongated holes provided in the vertical uprights for allowing the latter to be fixed onto hooks (19) provided on the corresponding support members.

4. A set of arrangement elements according to one of the preceding Claims, characterized in that it comprises, for the equipment of the grooved panels (22), various accessories_{,} particularly shelves (23, 24) which are provided both with upwardly bent fixation hooks (25) adapted for being engaged into one of the horizontal grooves (5) of the vertical panel, and with lower supporting elements such as, for instance, inclined supporting arms (26), the lower end of which arms is capable of being engaged into a lower horizontal groove (5) of the same panel.

5. A set of arrangement elements according to one of the preceding Claims, characterized in that at least some of the grooved panels comprise superposed profiles (3a) on both their faces, so that said panels (22a) present a series of horizontal angled grooves (5) on both their faces for accomodating equipment accessories on both of them.

6. Items of furniture for exhibition halls, shops, etc., characterized in that they each comprise one or several vertical grooved panels (22, 22a) constituted by means of arrangement elements according to one of the preceding Claims.

## Patentansprüche

1. Elementensatz für die Einrichtung von Ausstellungsräumen, Geschäften usw. mit vertikalen Platten, die horizontale Nuten besitzen, wobei der Querschnitt jeder Nute der Platte T-Form zur Aufnahme eines gekrümmten Hakens (25) für die Fixierung eines Ausstattungsteils aufweist, dadurch gekennzeichnet, daß jede vertikale Platte eine Grundplatte (1) aufweist, auf deren Vorderseite Profile (3) am Metall oder einem anderen geeigneten Material horizontal und übereinander im Abstand die Nuten der Platte bildend befestigt sind, wobei jedes Profil
- nach vorn eine vertikale Gleitbahn (7) zur Aufnahme eines Dekorstreifens (8) als Bestandteil des Elementensatzes und
- nach hinten und an jedem seiner horizontalen Ränder eine Abkröpfung aufweist, die eine offene Vertiefung (10) in der betreffenden Nute (5) bildet.

2. Elementensatz nach Anspruch 1, dadurch gekennzeichnet, daß jede vertikale Platte (22) des Elementensatzes ein rahmenartiges Element mit zwei vertikalen Trägern (11) aufweist, die unten durch einen Horizontalträger (12) und oben durch einen anderen, auf die oberen Enden zum Schließen des rahmenartigen Elementes aufsetzbaren Querträger (13) verbunden sind.

3. Elementensatz nach Anspruch 2, dadurch gekennzeichnet, daß die vertikalen Träger (11) Mittel zur Fixierung der vertikalen Platten (22, 22 a) an zu dem Elementensatz gehörigen Trägern, z. B. an vertikalen Pfosten (20) mit einem unteren Sockel, aufweisen, wobei diese Mittel an einfachen Schlitzen (18) in den vertikalen Trägern zu ihrer Fixierung auf Haken (19) an den Trägern bestehen können.

4. Elementensatz nach einem der Ansprüche 1-3, dadurch gekennzeichnet, daß für die Ausstattung der genuteten Platten (22) verschiedene Ausstattungsteile vorgesehen sind, insbesondere Böden (23, 24), die mit nach oben abgewinkelten und in eine der horizontalen Nuten (5) der vertikalen Platte einsetzbaren Befestigungshaken (25) versehen sind, und mit Abstützelementen, z. B. geneigten Stützarmen (26), deren unteres Ende in eine weiter unten an derselben Platte angeordnete horizontale Nute (5) eintritt.

5. Elementensatz nach einem der Ansprüche 1-4, dadurch gekennzeichnet, daß mindestens einige der genuteten Platten auf beiden Seiten aufgesetzte Profile (3 a) aufweisen, so daß diese Platten (22 a) eine Reihe von horizontalen abgewinkelten Nuten (5) auf ihren beiden Oberflächen zur beidseitigen Aufnahme von Ausstattungsgelenken aufweisen.

6. Möbelstücke für Ausstellungsräume, Verkaufsgeschäfte usw., dadurch gekennzeichnet, daß sie eine oder mehrere genutete vertikale Platten (22, 22 a) aufweisen, die Einrichtungselemente nach einem der vorangehenden Ansprüche bilden.
